# EUROPÄISCHE PATENTSCHRIFT

(11) **EP 0 748 043 B1**
(45) Veröffentlichungstag und Bekanntmachung des Hinweises auf die Patenterteilung: **31.10.2001**
(21) Anmeldenummer: 96108840.8
(22) Anmeldetag: 01.06.1996
(51) Int. Cl.: H03G 3/20, H03G 3/30

(54) **Automatische Lautstärkekorrektur**
Automatic volume control
Contrôle automatique du volume sonore

(30) Priorität: 07.06.1995 DE 19520779
(43) Veröffentlichungstag der Anmeldung: 11.12.1996
(73) Patentinhaber: LOEWE OPTA GmbH, 96317 Kronach (DE)
(72) Erfinder: Geisser, Helmut, Dipl.-Ing., 96317 Kronach (DE); Zhou, Li, Dr.-Ing., 96317 Kronach (DE)

(56) Entgegenhaltungen:
- DE-A- 3 602 643
- US-A- 5 046 107
- PATENT ABSTRACTS OF JAPAN vol. 009, no. 165 (E-327), 10.Juli 1985 & JP 60 041331 A (MATSUSHITA DENKI SANGYO KK), 5.März 1985,

## Beschreibung

Die Erfindung betrifft ein Verfahren zur automatischen Lautstärkekorrektur bei der Wiedergabe von Tonsignalen über einen Lautsprecher sowie eine Schaltungsanordnung zur Durchführung des Verfahrens.

Der Erfindung liegt das Problem zugrunde, daß die Sendeanstalten Tonsignale bei Fernseh- oder Audioprogrammen mit unterschiedlichen Hüben senden. Darüber hinaus ist gerade in der Begleitmusik zu Filmen oftmals eine Dynamikaussteuerung des Tons vorgesehen, um bestimmte Szenen durch einen musikalischen Begleitton besonders hervorzuheben. Insbesondere ist es lästig, wenn beim Springen von einem Programm auf ein anderes Programm der Ton in unterschiedlichen Lautstärken zu hören ist. Der Fernsehzuschauer behilft sich in der Regel damit, daß er nach dem Umschalten auf ein anderes Programm die Lautstärkeeinsteller seiner Fernbedienung betätigt, um die Wiedergabelautstärke des Tons jeweils so zu korrigieren, daß er die Tondarbietung hören kann, andererseits aber auch keine übermäßige Lautstärke gegeben ist. Bei den oftmals gegebenen Gewohnheiten, wonach fortlaufend von einem Programm auf ein anderes Programm gesprungen wird, bedeutet dies, daß ständig der Fembedienungsgeber für die Lautstärkekorrektur benutzt werden muß, was nicht nur zu einer fortlaufenden Bedienung führt, sondern auch zu einem schnelleren Verbrauch der Batterie, aus der der Fembedienungsgeber gespeist wird.

Aus der DE 36 02 643 A1 ist es bekannt, in einer elektroakustischen Konferenzanlage jedes Mikrofon mit einer Schaltung auszurüsten, die einen Dynamikregler und Einrichtungen enthält, um das Mikrofon weich von einem Grundpegel schnell zu einem Durchschaltpegel für eine Ton-Sammelleitung durchzuschalten und nach Abschaltung langsam (2 Sekunden) zum Grundpegel zurückzuführen. Das Tonsignal wird dabei beim Einschalten schnell ansteigend und bei niedrigem Pegel zu einem hohen Pegelgerät geregelt und beim Ausschalten langsam abfallend zum Grundpegel zurückgeführt. Es ist weiterhin eine Schwellwertschaltung vorgesehen, die eine Durchschalteinrichtung einschaltet, wenn ein voreinstellbarer Schwellwert erreicht ist.

Aus der US 5 046 107 ist ein halbautomatisches Verfahren zur Lautstärkekorrektur bekannt, bei dem die gewünschten mittleren Pegel der Signale der Kanäle auf Knopfdruck gespeichert werden. Der Benutzer muß dabei für jeden Tonkanal die Lautstärke einmal einstellen.

Der Erfindung liegt die Aufgabe zugrunde, ein Verfahren und eine Schaltung für eine Tonsignalwiedergabeeinrichtung der gattungsgemäßen Art anzugeben, die sowohl für Monoton- als auch Stereotonwiedergabe einsetzbar ist und einen Lautstärkesteller derart automatisch in Abhängigkeit von dem Empfangspegel verändert, daß die gewählte Lautstärke bei der Wiedergabe nicht überschritten wird und dennoch eine möglichst verzerrungsfreie Wiedergabe des Tons gegeben ist.

Gelöst wird die Aufgabe durch das im Anspruch 1 angegebene Verfahren, das die Umsetzung eventueller empfangener analoger Tonsignale zunächst in digitale Tonsignale voraussetzt, bevor durch Spitzenwertdetektion, Filterung und Gewichtung ein Korrekturfaktor ermittelt wird, der dem Lautstärkesteller zur Korrektur des Einstellwertes zugeführt wird.

Im nebengeordneten Anspruch 8 ist alternativ ein analoges Verfahren angegeben, das gleichermaßen wirkt. Zweckmäßige Ausgestaltungen des Verfahrens nach Anspruch 1 sind in den abhängigen Ansprüchen 2 bis 7 und eine Schaltungsanordnung zur Durchführung des Verfahrens nach einem der Ansprüche 1 bis 7 im Anspruch 9 und zweckmäßige Ausgestaltungen in den Ansprüchen 10 und 13 angegeben, während eine Schaltungsanordnung zur Durchführung des im nebengeordneten Verfahrensanspruch 8 angegebenen analogen Verfahrens im Anspruch 11 und eine Weiterbildung im Anspruch 12 angegeben sind. Auf die in den Ansprüchen angegebenen Ausgestaltungsformen wird verwiesen.

In beiden Verfahren, nämlich denen in Verbindung mit einem analogen oder digitalen Tonsignal ist es möglich, die Regelverzögerung jeweils einzustellen. So ist es z.B. bei Umschalten von einem Fernsehprogramm auf ein anderes erwünscht, daß die Regelung sofort erfolgt, während sie im laufenden Betrieb nicht so sprunghaft in Erscheinung treten soll, beispielsweise bei der Wiedergabe einer Szene in einem Film und eines überbetont wiedergegebenen Musikstückes mit hoher dynamischer Aussteuerung, um keine Tonverzerrungen wahrzunehmen. In diesem Fall erfolgt in gleicher Weise eine Korrektur der Lautstärkeeinstellung, jedoch zeitverzögert mit gleitendem Übergang.

Das erfindungsgemäße Verfahren läßt sich auf einfache Weise in Verbindung mit bekannten Tonprozessoren bei der digitalen Verarbeitung unter Anwendung eines Filters einsetzen. Solche Prozessoren werden beispielsweise von der Firma ITT Semiconductors Intermetall, D-79108 Freiburg, mit den Typenbezeichnungen MSP 3400, 3410, 3400 C bzw. 3410 C angeboten. Derartige Tonprozessoren weisen einen Lautstärke- und Balanceregler auf, der über einen I²C-Bus einstellbar ist. Ferner weisen sie einen Spitzenwertdetektor auf, der sowohl die Spitzenwerte bei Monoton-Übertragung als auch bei Stereoton-Übertragung in beiden Kanälen ermittelt. Die Spitzenwerte werden dabei für andere Zwecke ausgewertet. Nach der Erfindung können nun diese ermittelten Werte auf einfache Weise ausgelesen und einer Gewichtung unterzogen werden, wie es im Verfahren angegeben ist.

Durch die Erfindung wird der Lautstärkesteller automatisch in Abhängigkeit vom gemittelten Spitzenwert des empfangenen Tonsignals so gesteuert, daß die vom Benutzer gewählte Lautstärke nicht überschritten, aber auch nicht auf Dauer deutlich unterschritten wird.

Vorteilhafte Ausbildungen der Erfindung sowohl für analoge als auch digitale Tonsignalverarbeitungen sind in den Zeichnungen in Form von Blockschaltbildem dargestellt.

In den Zeichnungen zeigen:
- Fig. 1: das Grundprinzip der Regelung,
- Fig. 2: eine analoge Regelungs- bzw. Korrekturschaltung zur Ermittlung eines Korrekturfaktors und
- Fig. 3: eine digitale Lösung unter Verwendung einer Filterschaltung.

In Fig. 1 ist der prinzipielle Aufbau dargestellt. Am Eingang 1 liegt ein analoges Tonsignal an, das über Lautstärkesteller 33 gemäß Einstellung verstärkt und dem Ausgang 34 zugeführt wird, das von einem Lautsprecher in einer bestimmten Lautstärke wiedergegeben wird. Erfindungsgemäß ist nun vorgesehen, diesen Einstellwert automatisch in Abhängigkeit von dem Pegel des Eingangssignals in gewünschter Weise zu korrigieren, damit keine Übersteuerung bzw. zu große Lautstärke wiedergegeben wird. Dazu liegt das Tonsignal an einem Spitzendetektor 6 an. Die Spitzenwerte werden in einer automatischen Lautstärkekorrekturschaltung 32 ausgewertet und ein Korrekturwert errechnet, der über die Leitung 27 dem elektronischen Einstellglied des Lautstärkestellers zugeführt wird. Beispielsweise kann durch Multiplizieren die Korrektur in gewünschter Weise vorgenommen werden. Die Korrekturschaltung kann analog oder digital aufgebaut sein.

In Fig. 2 ist in Form eines Blockschaltbildes eine analoge Ausführungsform angegeben. An den Eingängen 1 und/oder 2 liegt dabei entweder ein Monooder Stereosignal an, das über die Dioden 3 und 4 gleichgerichtet wird. Das gleichgerichtete Signal wird dem einen Eingang eines Operationsverstärkers 6 zugeführt, an dessen zweitem Eingang zum Vergleich ein Signal anliegt, das der Stillfunktion entspricht, so daß im Falle eines Stillsignals am Ausgang kein Signal anliegt und im Falle eines wiederzugebenden Tonsignals am Ausgang ein Signal anliegt, das einen Schalter 5 steuert. Im Falle, daß kein Signal anliegt, ist der Schalter 5 unwirksam, so daß die gleichgerichteten Spitzenwerte nicht der Folgeschaltung zugeführt werden. Im Falle des Anliegens von wiederzugebenden Tonsignalen hingegen werden die Spitzenwerte der Signale einem RC-Glied aus einem Widerstand 30 und einem Kondensator 29 zugeführt, zu welchem parallel ein weiterer Kondensator 31 geschaltet ist. Die beiden Kondensatoren sind wahlweise anschaltbar und dienen zur Bestimmung eines mittleren Pegels aus den detektierten Empfangssignalen bei Kanalumschaltung und Normalbetrieb. Die beiden Kondensatoren werden dabei über den Schalter 28 jeweils gegen Masse geschaltet. Die Steuerung erfolgt über den Bedienprozessor 14, der von einem Bedienteil 15 seinen Befehl erhält. Wird beispielsweise bei Femsehempfang von einem Kanal auf einen anderen umgeschaltet, so nimmt jeweils im Umschaltungszustand der Schalter 28 die dargestellte Position ein, so daß infolge der kleineren Zeitverzögerung eine schnelle Regelung erfolgt, während sie im eingeschwungenen Zustand durch Umschalten des Schalters 28 auf den Kondensator 31 eine langsamere Regelung während des Betriebes, d.h. der Wiedergabe, bewirkt. Der mittlere Pegel am Ausgang wird dem in Fig. 1 dargestellten Lautstärkesteller zugeführt, wodurch die eingestellte Lautstärke entsprechend korrigiert wird, was zu einer Anhebung, aber insbesondere auch zu einer Absenkung der Lautstärke in gewünschter Weise führt.

In Fig. 3 ist eine digitale Ausführung dargestellt, bei der die digitalisierten Tonsignale des linken und rechten Kanals an den Eingängen 1 und 2 anliegen, wobei die linken oder rechten Signale über die Spitzenwertdetektoren 3 und 4 einem Maximum-Detektor 5 zugeführt werden, so daß immer der Spitzenwert beider Signale ermittelt wird. Der gemessene Spitzenwert wird in einem nachgeschalteten Stilldetektor 6 mit einem Referenzwert verglichen. Liegt beispielsweise der Spitzenwert unter -42 dB bezogen auf die Aussteuergrenze, so wird dies als "still" identifiziert und die Regelung wird unwirksam. Liegt der Wert beispielsweise über - 42 dB, so gibt der Stilldetektor das empfangene Tonsignal bzw. die ermittelten Spitzenwerte an ein Filter weiter, in welchem der mittlere Pegel festgestellt wird. Das Filter 7, dargestellt durch die Blöcke 8, den Addierer 9, den Block 10 und die Verzögerungsstufe 11, liefert einen mittleren Pegel bei Berücksichtigung einer Zeitkonstante für die Übertragungsfunktion in Abhängigkeit des Ausgangssignals des Stilldetektors. Durch die Zeitverzögerung in der Softwareschleife über den Block 11 wird in Abhängigkeit von einer vorgegebenen Einstellung durch eine Schaltlogik 14 erreicht, daß z.B. nach Programmwechsel die Regelung schnell läuft und im Betrieb langsamer. Die Konstante für die Übertragungsfunktion wird dabei in Abhängigkeit des entsprechenden Stellbefehls verändert. Diese benötigte Information ist symbolisch durch die Leitung 16 eingezeichnet. In der Praxis erfolgt dies unter Verwendung bekannter Softwarelösungen zur Realisierung eines solchen digitalen PT1-Filters. Die Umschaltung erfolgt über Fallabfrage und Tabelle. Der gefilterte mittlere Pegel wird an y (k+1) über den Ausgang 12 anschließend in einen Sollkorrekturpegel umgerechnet. Dies erfolgt über eine Tabelle als Lin./Log.-Wandler und einen anschließenden Vergleich mit einem Referenzpegel im Subtrahierer 20, wobei der Referenzpegel über den Eingang 19 anliegt. Der Referenzpegel kann z.B. -24 dB betragen, bezogen auf die Aussteuergrenze.

Weiterhin durchläuft der so ermittelte Korrekturwert einen anschließenden Begrenzer 21, der die Korrektur beispielsweise auf ±12 dB begrenzt. Der so ermittelte Soll-Korrekturpegel wird einem I-Regler mit toter Zone 18 zugeführt, bestehend aus einem Subtraktionsglied 22, über das der begrenzte Soll-Korrekturpegel mit dem Ist-Korrekturpegel am Ausgang 27 verglichen wird, weiterhin bestehend aus der toten Zone 23, weiterhin bestehend aus einem Integrierer, gebildet aus einem Addierglied 26 und einem Verzögerungsglied 25, an dessen Ausgang der Ist-Korrekturpegel als Stellsignal für den Lautstärkesteller zur Verfügung steht.

Zur Bestimmung des Korrekturwertes wird der momentane Signalpegel, der einen bestimmten Stillpegel überschreitet, dem digitalen PT 1-Filter zugeführt, an dessen Ausgang das Signal anliegt. Die Zeitkonstante wird dabei für auf- und abklingenden Pegel sehr unterschiedlich gewählt. Bei T = 30 msec erscheinen Werte von q1 = 0..2, q2 = 8..10. Diese Werte werden als sinnvoll erachtet. Das Ausgangssignal des Filters bildet nach linear-logarithmischer Wandlung den mittleren Signalpegel in dB mit 1 dB Auflösung. Die Differenz aus dem mittleren Signalpegel und einem vorgegebenen Differenzpegel ergibt nach der Begrenzung den Sollkorrekturwert, wie vorher angegeben. Der Sollkorrekturwert geht auf den I-Regler wie beschrieben, der ein Akkumulator ist, mit einer toten Zone von ±1 dB, dessen Ausgangssignal den tatsächlichen Ist-Korrekturwert bildet. Dieser Korrekturwert wird zur aktuellen vom Benutzer gewählten Lautstärke hinzuaddiert. Dabei bewirkt der I-Regler mit toner Zone, daß die Verstellung in Einzelschritten von 1 dB erfolgt. Parameter mit tvpischen Werten sind:

| | |
|---|---|
| Referenzpegel | -20dB (bezogen auf die Aussteuergrenze) |
| Stillsignalpegel | -38dB |
| Zeitkonstante q1 für aufklingende Signale | 1 |
| Zeitkonstante q2 für abklingende Signale | 9 |

Auf den unterschiedlichen Gebrauch des Begriffes "Verzögerung" in Regelungstechnik und digitaler Signalverarbeitung wird hingewiesen. Hier ist mit "Verzögerung" der in der Regelungstechnik "Totzeit" genannte Funktionsblock gemeint.

## Patentansprüche

1. Verfahren zur automatischen Lautstärkekorrektur bei der Wiedergabe von Tonsignalen über einen Lautsprecher mit folgenden Merkmalen:
a) Die demodulierten Tonsignale werden, soweit sie nicht als Digitalsignale vorhanden sind, in digitale Tonsignale umgesetzt;
b) der momentane Pegel der digitalen Tonsignale wird mit einem Spitzenwertmesser festgestellt;
c) das festgestellte Maximum wird in einem Stilldetektor daraufhin abgeprüft, ob es sich um ein Stillsignal oder ein wiederzugebendes Tonsignal handelt;
d) im Falle eines wiederzugebenden Tonsignals wird der mittlere Pegel des Signals mit einem Filter ermittelt;
e) der gefilterte mittlere Pegel wird anschließend in einen Sollkorrekturpegel umgerechnet, der zur Korrektur der eingestellten Lautstärke einen im Tonsignalzweig liegenden Lautstärkesteller durch Addition verändert, derart, daß ein maximaler Korrekturwert nicht überschritten wird, wobei im Falle der Detektion eines anliegenden Stillsignals die Regelung unwirksam geschaltet wird.

2. Verfahren nach Anspruch 1, **dadurch gekennzeichnet, daß** der mittlere Pegel mit den Werten einer Korrekturtabelle verglichen wird und der Differenzwert einem nachfolgenden Begrenzer zugeführt wird, von dessen Ausgang der Sollkorrekturpegel abgreifbar ist.

3. Verfahren nach Anspruch 2, **dadurch gekennzeichnet, daß** der Sollkorrekturpegel einem anschließenden I-Regler mit Totzone zugeführt wird, der den tatsächlichen Korrekturwertpegel festlegt, der dem Lautstärkesteller zugeführt wird.

4. Verfahren nach Anspruch 1, **dadurch gekennzeichnet, daß** der Korrekturwert als Multiplikationsfaktor dem Lautstärkesteller zugeführt wird.

5. Verfahren nach Anspruch 1, **dadurch gekennzeichnet, daß** der mittlere Pegel durch Tiefpaßfilterung mit umschaltbarer Zeitkonstante ermittelt wird.

6. Verfahren nach Anspruch 5, **dadurch gekennzeichnet, daß** die Zeitkonstante des Filters zur Verzögerung der Regelung mindestens auf zwei Werte über eine Steuerschaltung umschaltbar ist, wobei mindestens bei Programmwechsel die Regelung schnell und im Betrieb langsamer läuft.

7. Verfahren nach einem der vorhergehenden Ansprüche, **dadurch gekennzeichnet, daß** bei Empfang von Stereosignalen die Tonsignalpegel durch Spitzenwertmessungen der linken und rechten Tonsignale ermittelt und die Maximalwerte zur Bestimmung des Korrekturpegels ausgewertet werden.

8. Verfahren zur automatischen Lautstärkekorrektur bei der Wiedergabe von Tonsignalen über einen Lautsprecher, **dadurch gekennzeichnet, daß** bei Empfang eines analogen Tonsignals der Spitzenwert des Eingangspegels ermittelt und dieser mit einem Stillsignalpegel verglichen wird und das ermittelte Signal über einen Schalter einer Integrationsschaltung mit umschaltbarer Zeitkonstante zugeführt wird, die den Sollkorrekturpegel ermittelt, der dem Lautstärkeregler zugeführt wird, wobei im Falle der Detektion eines anliegenden Stillsignals die Regelung unwirksam geschaltet wird.

9. Schaltungsanordnung zur Durchführung des Verfahrens nach einem der Ansprüche 1 bis 7, **dadurch gekennzeichnet, daß** ein vorhandener integrierter Schaltkreis mit einem Spitzenwertdetektor eingesetzt ist, der über einen Steuerbus die Werte ausliest, die durch einen µProzessor mit eingeschriebenem Programm der Bewertung und Filterung unterzogen werden, und daß die µProzessor-Schaltung den vorhandenen Lautstärkesteller aufgrund von gemessenen Spitzenwerten steuert, wobei im Falle der Detektion eines anliegenden Stillsignals die Regelung unwirksam geschaltet wird.

10. Schaltungsanordnung nach Anspruch 9, **dadurch gekennzeichnet, daß** ein Tonsignalverarbeitungsprozessor eingesetzt ist, der Spitzenwertmessungen der Tonsignale durchführt und einen steuerbaren Lautstärkesteller aufweist und/oder über einen Steuerbus auslesbar und einstellbar ist.

11. Schaltung nach Anspruch 8, **dadurch gekennzeichnet, daß** Gleichrichterdioden vorgesehen sind, die das analoge Signal von mindestens einem Kanal gleichrichten, daß der so ermittelte Spitzenwert an dem einen Eingang eines Vergleichers liegt, an dessen zweitem Eingang das Stillsignal liegt, daß der Vergleicher ein Schaltsignal bei Überschreiten des Stillsignalpegels an einen Schalter abgibt, über den das gleichgerichtete Signal einem RC-Glied zuführbar ist, von dessen Ausgang der mittlere Pegel abnehmbar ist, aus dem durch analoge Differenzbildung der Soll-Korrekturpegel ermittelbar ist, der den Lautstärkeregler regelt.

12. Schaltung nach Anspruch 11, **dadurch gekennzeichnet, daß** das RC-Glied zwei parallele Kondensatoren aufweist, die über eine Steuerschaltung wahlweise anschaltbar sind, wobei der Kondensator zur Bildung einer geringen Zeitkonstante eingeschaltet wird, wenn Programmwechsel stattfindet, und der Kondensator zur Bildung einer höheren Zeitkonstante eingeschaltet wird, wenn Dauerbetrieb erfolgt.

13. Schaltung nach einem der Ansprüche 8 bis 12, **dadurch gekennzeichnet, daß** die Umschaltung von Programmwechsel auf Dauerbetrieb automatisch erfolgt bzw. umgekehrt in Abhängigkeit eines Steuerbefehls zur Umschaltung auf ein anderes Empfangsprogramm.

## Claims

1. Method of automatic correction of sound volume in the reproduction of sound signals by way of a loudspeaker, with the following features:
a) the demodulated sound signals are, insofar as they are not present as digital signals, converted into digital sound signals;
b) the instantaneous level of the digital sound signals is ascertained by a peak value measuring device;
c) the ascertained maximum is checked in a silence detector with respect to whether it concerns a silence signal or a sound signal to be reproduced;
d) in the case of a sound signal to be reproduced the mean level of the signal is determined by a filter; and
e) the filtered mean level is subsequently recalculated into a target correction level which for correction of the set sound volume changes a sound volume setter, which is arranged in the sound signal branch, by addition in such a manner that a maximum correction value is not exceeded, wherein in the case of detection of an applied silence signal the regulation is switched to be ineffective.

2. Method according to claim 1, **characterised in that** the mean level is compared with the values of a correction table and the difference value is fed to a downstream limiter, from the output of which the target correction level can be derived.

3. Method according to claim 2, **characterised in that** the target correction level is fed to a downstream integral regulator with a dead zone, which establishes the actual correction value level which is fed to the sound volume setter.

4. Method according to claim 1, **characterised in that** the correction value is fed to the sound volume setter as a multiplication factor.

5. Method according to claim 1, **characterised in that** the mean level is ascertained by low-pass filtering with a switchable time constant.

6. Method according to claim 5, **characterised in that** the time constant of the filter is, for delay of the regulation, switchable over to at least two values by way of a control circuit, wherein the regulation runs rapidly at least during program change and more slowly in operation.

7. Method according to one of the preceding claims, **characterised in that** in the case of reception of stereo signals the sound signal level is ascertained by peak value measurements of the left and right sound signals and the maximum values are evaluated for determination of the correction level.

8. Method of automatic correction of sound volume in the reproduction of sound signals by way of a loudspeaker, **characterised in that** on reception of an analog sound signal the peak value of the input level is ascertained and this is compared with a silence signal level and the ascertained signal is fed by way of a switch of an integration circuit with a switchable time constant, which ascertains the target correction level, which is fed to the sound volume regulator, wherein in the case of detection of an applied silence signal the regulation is switched to be ineffective.

9. Circuit arrangement for carrying out the method according to one of claims 1 to 7, **characterised in that** a present integrated circuit with a peak value detector is used, which reads the values by way of a control bus, which values are subjected to weighting and filtering by a microprocessor with written-in program and that the microprocessor circuit controls the sound value setter present on the basis of the measured peak values, wherein the case of detection of an applied silence signal the regulation is switched to be ineffective.

10. Circuit arrangement according to claim 9, **characterised in that** a sound signal processing processor is used, which carries out peak value measurements of the sound signals and comprises a controllable sound volume setter and/or is readable and settable by way of a control bus.

11. Circuit arrangement according to claim 8, **characterised in that** rectifier diodes are provided, which rectify the analog signal of at least one channel, that the thus-ascertained peak value is applied to one input of a comparator, to the second input of which the silence signal is applied, that the comparator delivers a switching signal on exceeding of the silence signal level to a switch by way of which the rectified signal can be fed to a resistance-capacitance element, from the output of which the mean level can be derived, from which the target correction level, which regulates the sound volume regulator, can be ascertained by analog difference formation.

12. Circuit according to claim 11, **characterised in that** the resistance-capacitance element comprises two parallel capacitors which can be selectably switched to by way of a control circuit, wherein the capacitor for formation of a low time constant is switched on when program change takes place and the capacitor for formation of a higher time constant is switched on when continuous operation takes place.

13. Circuit according to one of claims 8 to 12, **characterised in that** the switching over from program change to continuous operation or conversely takes place in dependence on a control command for switching over to another reception program.

## Revendications

1. Procédé pour la correction automatique de volume sonore lors de la reproduction de signaux audio par l'intermédiaire d'un haut-parleur, avec les caractéristiques suivantes :
a) on convertit les signaux audio démodulés, dans la mesure où ils ne sont pas présents sous forme de signaux numériques, en signaux audio numériques ;
b) on détermine le niveau momentané des signaux audio numériques avec une mesure de valeur de pointe ;
c) on teste le maximum déterminé dans un détecteur de silence pour savoir s'il s'agit d'un signal de silence ou d'un signal audio à reproduire ;
d) dans le cas d'un signal audio à reproduire, on détermine le niveau moyen du signal avec un filtre ;
e) on convertit ensuite le niveau moyen filtré en un niveau de correction de consigne qui modifie par addition un régulateur de volume sonore situé dans la branche du signal audio pour corriger le volume sonore réglé, de telle sorte qu'une valeur de correction maximale n'est pas dépassée, la régulation étant inactivée dans le cas de la détection d'un signal de silence présent.

2. Procédé selon la revendication 1, **caractérisé en ce qu'**on compare le niveau moyen avec les valeurs d'un tableau de correction et **en ce qu'**on envoie la valeur de différence à un limiteur qui est monté en aval et à la sortie duquel on peut prélever le niveau de correction de consigne.

3. Procédé selon la revendication 2, **caractérisé en ce qu'**on envoie le niveau de correction de consigne à un régulateur I consécutif avec zone neutre qui détermine le niveau de valeur de correction effectif qui est envoyé au régulateur de volume sonore.

4. Procédé selon la revendication 1, **caractérisé en ce qu'**on envoie la valeur de correction comme facteur de multiplication au régulateur de volume sonore.

5. Procédé selon la revendication 1, **caractérisé en ce qu'**on détermine le niveau moyen par un filtrage passe-bas avec constante de temps pouvant être commutée.

6. Procédé selon la revendication 5, **caractérisé en ce que** la constante de temps du filtre peut être commutée pour retarder la régulation au moins sur deux valeurs par l'intermédiaire d'un circuit de commande, la régulation s'effectuant rapidement au moins lors du changement de programme et lentement lors du fonctionnement.

7. Procédé selon l'une des revendications précédentes, **caractérisé en ce que**, lors de la réception de signaux stéréo, on détermine les niveaux de signaux audio par des mesures de valeurs de pointe des signaux audio gauche et droit et on évalue les valeurs maximales pour la détermination du niveau de correction.

8. Procédé pour la correction automatique de volume sonore lors de la reproduction de signaux audio par l'intermédiaire d'un haut-parleur, **caractérisé en ce que**, lors de la réception d'un signal audio analogique, on détermine la valeur de pointe du niveau d'entrée, on compare celle-ci à un niveau de signal de silence et on envoie le signal déterminé par l'intermédiaire d'un commutateur à un circuit d'intégration avec constante de temps pouvant être commutée qui détermine le niveau de correction de consigne qui est envoyé au régulateur de volume sonore, la régulation étant inactivée dans le cas de la détection d'un signal de silence présent.

9. Circuit pour la mise en oeuvre du procédé selon l'une des revendications 1 à 7, **caractérisé en ce qu'**un circuit intégré présent avec un détecteur de valeur de pointe est utilisé, lequel lit par l'intermédiaire d'un bus de commande les valeurs qui sont soumises par un microprocesseur avec programme enregistré à l'évaluation et au filtrage et **en ce que** le circuit à microprocesseur commande le régulateur de volume sonore présent sur la base de valeurs de pointe mesurées, la régulation étant inactivée dans le cas de la détection d'un signal de silence présent.

10. Circuit selon la revendication 9, **caractérisé en ce qu'**un processeur de traitement de signal audio est utilisé, lequel effectue des mesures de valeurs de pointe des signaux audio et comporte un régulateur de volume sonore commandable et/ou peut être lu et réglé par l'intermédiaire d'un bus de commande.

11. Circuit selon la revendication 8, **caractérisé en ce qu'**il est prévu des diodes de redressement qui redressent le signal analogique d'au moins un canal, **en ce que** la valeur de pointe ainsi déterminée se trouve à une entrée d'un comparateur à la deuxième entrée duquel se trouve le signal de silence, **en ce que** le comparateur délivre un signal de commutation lors du dépassement du niveau de signal de silence à un commutateur par l'intermédiaire duquel le signal redressé peut être envoyé à un circuit RC à la sortie duquel peut être prélevé le niveau moyen à partir duquel peut être déterminé, par une formation de différence analogique, le niveau de correction de consigne qui règle le régulateur de volume sonore.

12. Circuit selon la revendication 11, **caractérisé en ce que** le circuit RC comporte deux condensateurs parallèles qui peuvent être branchés sélectivement par l'intermédiaire d'un circuit de commande, le condensateur destiné à la formation d'une petite constante de temps étant branché lorsqu'un changement de programme a lieu et le condensateur destiné à la formation d'une grande constante de temps étant branché lors du fonctionnement continu.

13. Circuit selon l'une des revendications 8 à 12, **caractérisé en ce que** la commutation du changement de programme au fonctionnement continu s'effectue automatiquement ou, dans le sens inverse, en fonction d'une instruction de commande pour la commutation sur un autre programme en réception.
